# EUROPÄISCHE PATENTANMELDUNG

(11) **EP 1 559 463 A1**
(43) Veröffentlichungstag der Anmeldung: **03.08.2005**
(21) Anmeldenummer: 04028775.7
(22) Anmeldetag: 04.12.2004
(51) Int. Cl.: A63H 17/273

(54) **Spielzeugfahrzeug mit einem Fahrerhaus oder dergleichen mit wenigstens einer Tür**

(30) Priorität: 28.01.2004 DE 202004001208 U
(71) Anmelder: Bruder Spielwaren GmbH + Co. KG, 90768 Fürth (DE)
(72) Erfinder: Bruder, Paul Heinz, 90768 Fürth (DE)
(74) Vertreter: Schneck, Herbert, Dipl.-Phys., Dr.

(57) **Zusammenfassung**

Bei einem Spielfahrzeug mit einem Führerhaus oder dergleichen oder wenigstens einer Tür, welche geöffnet und geschlossen werden kann, ist vorgesehen, dass die Tür (1) einen sich in etwa senkrecht zur Türebene erstreckenden Ansatz (3) mit einer Verbreiterung (14) aufweist, die einerseits als Türanschlag in Öffnungseinrichtung und andererseits als Teil einer Rasteinrichtung für die Tür (1) im Schließzustand dient.

## Beschreibung

Die Erfindung richtet sich auf ein Spielzeugfahrzeug mit einem Fahrerhaus, Personeninnenraum oder dergleichen mit mindestens einer Tür.

Derartige Spielzeugfahrzeuge können als Traktoren, Baustellenfahrzeuge, Kranfahrzeuge, Personenwagen oder dergleichen ausgebildet sein. Bei einer wirklichkeitsnahen Ausgestaltung ist es wichtig, dass z. B. Türen geöffnet und geschlossen werden können. Hierfür sind zahlreiche Mechanismen bekannt.

Der Erfindung liegt die Aufgabe zu Grunde, eine Türanordnung zu schaffen, die eine kunststofftechnisch einfache, montagetechnisch vorteilhafte Realisierung ermöglicht und dem Spielzeugfahrzeug ein möglichst originalgetreues Aussehen verleiht und trotzdem einen hohen Spielanreiz schafft.

Diese Aufgabe wird erfindungsgemäß dadurch gelöst, dass die Tür einen sich in etwa senkrecht zur Türebene erstreckenden Ansatz mit einer Verbreiterung aufweist, die einerseits als Türanschlag in Öffnungsrichtung und andererseits als Teil einer Rasteinrichtung für die Tür im Schließzustand dient. Hierdurch werden wirklichkeitsnahe, definierte Öffnungs- und Schließzustände erreicht.

Weiterhin kann vorgesehen sein, dass im geöffneten Zustand die Verbreiterung mit der Innenseite des Rahmens als Anschlag zusammenwirkt, wobei der Ansatz vorzugsweise eine Ausnehmung im Türrahmen durchsetzt, sodass eine freie, ungehinderte Schwenkbewegung möglich ist.

An der Innenseite des Führerhauses, insbesondere am Dach, kann wenigstens ein Vorsprung angeordnet sein, der zusammen mit der Verbreiterung die Rasteinrichtung bildet. Beim Einschwenken bzw. Schließen der Tür findet hier also ein Einrastvorgang statt, der die Tür geschlossen hält.

Der wenigstens eine Vorsprung ist günstigerweise V-förmig ausgebildet, wobei die V-Spitze abgerundet sein kann.

Vorteilhafterweise sind zwei Vorsprünge im Abstand voneinander, parallel zueinander angeordnet und ist die Vorderkante der Verbreiterung abgeflacht bzw. abgerundet ausgebildet, sodass ein sanftes Auflaufen auf die schräg verlaufende Vorderkante der Vorsprünge ermöglicht wird.

Der Ansatz der Tür wird während des Einrastvorganges elastisch ausgelenkt, wobei die Verbreiterung nach Passieren der Spitzen der Rastvorsprünge längs einer hinteren Schrägfläche unter Einfluss der elastischen Vorspannung des Ansatzes nach hinten oben bewegt wird. In diesem Zusammenhang ist anzumerken, dass im nachfolgenden Ausführungsbeispiel der Erfindung die Vorsprünge an der Unterseite des Daches des Führerhauses angeordnet sind. Selbstverständlich ist es in gleicher Weise möglich, die Vorsprünge beispielsweise im Bodenbereich oder an einem anderen Ort je nach der konkreten Ausgestaltung des Spielzeugfahrzeuges vorzusehen. In jedem Fall wird durch die erfindungsgemäße Ausgestaltung eine Art "Selbstzuzieheffekt" erreicht, d. h. die Tür ist in jedem Fall definiert und sauber geschlossen.

Zur Lagerung der Tür kann vorgesehen sein, dass im Bereich eines seitlichen Abschnitts des Türrahmens zwei Lageransätze im Abstand zueinander angeordnet sind, in die kugelkalottenartige Vorsprünge von Lageransätzen der Tür einrastbar sind. Diese Anordnung kann natürlich auch kinematisch umgekehrt Anwendung finden.

Die kugelkalottenförmige Ausgestaltung ermöglicht ein sanftes Einrasten bei der Montage und eine definierte Lagerung im Gebrauch. Bei nicht sachgemäßem Gebrauch oder beim Spielen kann es vorkommen, dass die Türlagerung überlastet wird. Dabei erweist sich die kugelkalottenförmige Ausgestaltung der Türlagerung ebenfalls als vorteilhaft. Bei Überbelastung springt die Türe aus ihrer Lagerung bevor ein Bruch der Bauteile eintritt. Die Tür kann unbeschadet wieder eingesetzt werden.

Nachfolgend wird die Erfindung an Hand eines bevorzugten Ausführungsbeispiels in Verbindung mit der Zeichnung näher erläutert. Dabei zeigen:
- Fig. 1: die Tür eines Fahrerhauses von außen,
- Fig. 2: ein Fahrerhaus mit den Türschamieren von außen ohne Tür,
- Fig. 3: eine perspektivische Ansicht des Fahrerhauses mit eingehängter, geöffneter Tür,
- Fig. 4: eine vergrößerte Darstellung des Ausschnitts X von Fig. 3,
- Fig. 5: eine perspektivische Ansicht des Fahrerhauses - aufgebrochen - von innen bei vollständig geöffneter Tür,
- Fig. 6: eine vergrößerte Darstellung des Details V in Fig. 5,
- Fig. 7: eine Fig. 5 entsprechende Darstellung mit teilweise geschlossener Tür,
- Fig. 8: eine vergrößerte Darstellung des Details U in Fig. 7,
- Fig. 9: eine Fig. 5 und 7 entsprechende Darstellung im Bereich des Einrastvorganges,
- Fig. 10: eine vergrößerte Darstellung des Details T in Fig. 9,
- Fig. 11: eine Fig. 5, 7 und 9 entsprechende Darstellung bei geschlossener Tür und
- Fig. 12: eine vergrößerte Darstellung des Details S in Fig. 11.

Eine in Fig. 1 dargestellte Tür 1 umfasst einen Türgriff 2, einen Rast-Ansatz 3 im Bereich der Oberkante 4 und zwei Scharniersansätze 5, 6 mit Lagerkalotten 7.

Ein in Fig. 2 dargestelltes Führerhaus 8 umfasst eine Rückwand 9, eine Türausnehmung 10, einen Türrahmen 11 und Lageransätze 12, 13 mit Lagerausnehmungen 14 für die Lagerkalotten 7, sodass die Tür 1 mit ihren Lageransätzen 5, 6 auf die Ansätze 12, 13 aufrastbar und dann schwenkbar gelagert ist. In Fig. 3 ist der montierte Zustand veranschaulicht.

Die Detaildarstellung in Fig. 4 zeigt das Ineinandergreifen der Lageransätze 5 bzw. 12. Außerdem wird hieraus deutlich, dass im montierten Zustand der Ansatz 3 durch eine Ausnehmung 11' im Türrahmen 11 in das Innere des Fahrerhauses 8 eingreift.

Der Ansatz 3 der Tür 1 weist an seinem freien inneren Ende eine Verbreiterung 14 auf, der eine quaderförmige Grundform mit einer abgeschrägten oberen Vorderkante 15 aufweist, wie dies besonders gut in Fig. 8 erkennbar ist.

An der Unterseite des Dachs 16 des Führerhauses 8 sind im Abstand voneinander parallel zueinander zwei V-förmige Vorsprünge 17 mit einer schrägen Vorderkante 18, einer schrägen Hinterkante 19 und einer abgerundeten Spitze 20 ausgebildet.

In Fig. 5 bzw. 6 ist eine Situation dargestellt, bei der die Tür vollständig geöffnet ist. In diesem Zustand bildet die Innenseite des Türrahmens 11 im Bereich der Ausnehmung 11' einen Anschlag für die Verbreiterung 14, wie dies insbesondere in Fig. 6 erkennbar ist, sodass die Tür nicht weiter nach außen geöffnet werden kann.

Beim Einschwenken der Tür 1 nach innen, wie dies in Fig. 7 und 8 dargestellt ist, nähert sich die abgerundete bzw. abgeschrägte obere Vorderkante 15 der Verbreiterung 14 den Schrägflächen 18 und gleitet an diesen entlang, bis die in Fig. 9 bzw. 10 dargestellte Position erreicht ist, wo die Oberseite der Verbreiterung 14 an den Spitzen 20 der Vorsprünge 17 anliegt.

Bei einer weiteren Fortsetzung der Schwenkbewegung nach innen gelangt die Verbreiterung 14 in den Bereich der hinteren Schrägflächen 19 und gleitet mit ihrer Hinterkante 21 unter Auflösung der durch die Vorsprünge 17 bedingten elastischen Vorspannung des Ansatzes 3 in eine hintere obere Position, wie sie in Fig. 12 dargestellt ist. Bei dieser Position ist die Tür 1 geschlossen und wird auf Grund der Wechselwirkung von Schrägfläche 19 und Hinterkante 21 der Verbreiterung 14 in dieser Position festgehalten.

## Patentansprüche

1. Spielzeugfahrzeug mit einem Führerhaus, Personeninnenraum oder dergleichen oder wenigstens einer Tür, welche geöffnet und geschlossen werden kann, **dadurch gekennzeichnet, dass** die Tür (1) einen sich in etwa senkrecht zur Türebene erstreckenden Ansatz (3) mit einer Verbreiterung (14) aufweist, die einerseits als Türanschlag in Öffnungsrichtung und andererseits als Teil einer Rasteinrichtung für die Tür (1) im Schließzustand dient.

2. Spielzeugfahrzeug nach Anspruch 1, **dadurch gekennzeichnet, dass** im geöffneten Zustand die Verbreiterung (14) mit der Innenseite des Rahmens (11) als Anschlag zusammenwirkt.

3. Spielzeugfahrzeug nach Anspruch 1, **dadurch gekennzeichnet, dass** der Ansatz (3) eine Ausnehmung (11') im Türrahmen (11) durchsetzt.

4. Spielzeugfahrzeug nach Anspruch 1, **dadurch gekennzeichnet, dass** an der Innenseite des Führerhauses (8), insbesondere am Dach (16), wenigstens ein Vorsprung (17) angeordnet ist, der zusammen mit der Verbreiterung (14) die Rasteinrichtung bildet.

5. Spielzeugfahrzeug nach Anspruch 4, **dadurch gekennzeichnet, dass** der wenigstens eine Vorsprung (17) V-förmig ausgebildet ist.

6. Spielzeugfahrzeug nach Anspruch 5, **dadurch gekennzeichnet, dass** die V-Spitze (20) abgerundet ausgebildet ist.

7. Spielzeugfahrzeug nach Anspruch 4, **dadurch gekennzeichnet, dass** zwei Vorsprünge (17) im Abstand voneinander, parallel zueinander vorgesehen sind.

8. Spielzeugfahrzeug nach Anspruch 4, **dadurch gekennzeichnet, dass** eine Vorderkante (15) der Verbreiterung (14) abgeflacht bzw. abgerundet ausgebildet ist.

9. Spielzeugfahrzeug nach einem der Ansprüche 1 bis 8, **dadurch gekennzeichnet, dass** der Ansatz (3) während des Einrastvorganges elastisch ausgelenkt wird und die Verbreiterung (14) nach Passieren der Spitzen (20) der Rastvorsprünge (17) längs einer hinteren Schrägfläche (19) unter Einfluss der elastischen Vorspannung des Ansatzes (3) nach hinten oben bewegt wird.

10. Spielzeugfahrzeug nach Anspruch 1, **dadurch gekennzeichnet, dass** im Bereich eines seitlichen Abschnitts des Türrahmens (11) zwei Lageransätze (12, 13) im Abstand zueinander angeordnet sind, in die kugelkalottenartige Vorsprünge (7) von Lageransätzen (5, 6) der Tür (1) einrastbar sind.
